# FASCICULE DE BREVET EUROPEEN

(11) **EP 1 249 402 B1**
(45) Date de publication et mention de la délivrance du brevet: **11.08.2004**
(21) Numéro de dépôt: 02290894.1
(22) Date de dépôt: 10.04.2002
(51) Int. Cl.: B65D 5/46

(54) **Emballage comportant une poignée formée à partir d'une prédécoupe réalisée dans un flan**
Verpackung mit einem im Zuschnitt vorgeschnittenen Tragegriff
Package with a handle precut in the blank

(30) Priorité: 12.04.2001 FR 0105039
(43) Date de publication de la demande: 16.10.2002
(73) Titulaire: HUGUES NICOLLET S.A.S., F-92521 Neuilly sur Seine (FR)
(72) Inventeur: Chenaud, Pierre, 87600 Rochechouart (FR); Vergnaud, Jérôme, 16150 Chabanais (FR)
(74) Mandataire: Santarelli

(56) Documents cités:
- FR-A- 2 467 145
- US-A- 3 141 599

## Description

L'invention concerne un emballage réalisé à partir d'un flan comportant plusieurs parties qui sont raccordées entre elles suivant des lignes de pliage.

Il est connu de fabriquer des emballages du type susvisé dans lesquels une poignée est agencée sur une des parties constituant le flan.

Toutefois, la présence dans ce type d'emballage d'une poignée prédécoupée dans une des parties du flan rend souvent difficile, voire impossible, l'empilement de ces flans et donc représente un inconvénient majeur pour le stockage de ceux-ci avant qu'ils ne soient mis en forme pour devenir des emballages.

Par ailleurs, on connaît également des emballages réalisés à partir de flans comportant plusieurs parties raccordées entre elles suivant des lignes de pliage et dont une de ces parties comporte une poignée prédécoupée qui est agencée de manière à faciliter l'empilement de tels flans.

Cependant, lorsque ce dernier type d'emballage est mis en forme, on s'aperçoit bien souvent que la personne désirant porter un tel emballage rempli ne dispose que de très peu de place pour positionner ses mains autour de la poignée, dès lors que celle-ci a été partiellement détachée de l'emballage, rendant ainsi le transport manuel de l'emballage difficile.

Pour remédier aux inconvénients précités, on a proposé, notamment dans le document FR-A-2 467 145, un emballage réalisé à partir d'un flan comportant plusieurs parties raccordées entre elles suivant des lignes de pliage, et, dans au moins une partie, dite première partie, une prédécoupe définissant notamment des lignes de prédécoupe délimitant une languette qui est disposée dans le plan de ladite première partie et destinée à former, après découpe, une poignée partiellement détachée de l'emballage, la languette étant raccordée, à au moins une de ses extrémités, à une première portion d'une deuxième partie qui constitue un rabat destiné à être maintenu en position rabattue contre une face dite interne de la première partie, la première portion étant raccordée audit rabat par une première ligne de pliage qui, en position rabattue du rabat, est disposée au moins partiellement au droit de la languette, et lorsque la languette est partiellement détachée de l'emballage, la première portion s'articule suivant la première ligne de pliage, facilitant ainsi la préhension de la languette.

La présente invention a pour objet un emballage du genre ci-dessus dont la languette a une meilleure résistance mécanique, laquelle est fortement sollicitée durant les transports.

Selon l'invention, à l'extrémité de la languette qui est raccordée à la première portion de rabat, deux ouvertures sont aménagées dans la première partie du flan, de part et d'autre de la languette, afin de permettre l'articulation de cette première portion suivant la première ligne de pliage, la première portion de rabat possédant une extension transversale supérieure à celle de la languette.

Ceci permet de conférer une meilleure résistance aux efforts mécaniques engendrés lors du transport de l'emballage avec son contenu.

Avantageusement, en disposant la languette qui servira ultérieurement de poignée dans le plan de la première partie du flan, ce dernier peut être facilement empilé avec d'autres flans du même type aux fins de stockage.

Par ailleurs, l'agencement selon lequel la première portion de rabat est raccordée par la première ligne de pliage au rabat lui-même et est maintenue en position repliée en regard de la face interne de la languette permet à celle-ci, lors de son détachement partiel de l'emballage, de s'écarter davantage de ce dernier et donc d'augmenter l'espace libre entre la poignée et l'emballage, pour introduire les doigts d'une personne.

On notera que l'espace supplémentaire fourni à l'utilisateur pour introduire ses doigts entre la poignée et l'emballage est fonction de la distance entre la première ligne de pliage et la languette.

Plus particulièrement, la première portion du rabat formant un retour en direction de la languette, en position repliée du rabat, est articulée suivant la première ligne de pliage lors de son détachement partiel de l'emballage et constitue en quelque sorte un soufflet qui confère à la languette une plus grande amplitude lors de ce mouvement.

Lorsque la languette est détachée de l'emballage, l'articulation de la première portion de rabat a lieu suivant la première ligne de pliage.

Selon une caractéristique, la prédécoupe présente des ouvertures de préhension disposées de part et d'autre de la languette, à distance de l'extrémité de cette dernière qui est raccordée à la première portion de rabat.

Ces ouvertures permettent à une personne d'introduire ses doigts sous la languette et ainsi de détacher celle-ci partiellement de l'emballage.

Selon une caractéristique, des lignes de prédécoupe sont prévues entre la première portion de rabat et ce dernier dans une zone disposée entre la languette et la première ligne de pliage.

Ces lignes de prédécoupe facilitent l'articulation de la première portion du rabat autour de la première ligne de pliage.

Plus précisément, la première ligne de pliage est agencée sensiblement perpendiculairement à l'extension longitudinale de la languette.

Selon une caractéristique, la languette est raccordée à la première portion du rabat suivant une deuxième ligne de pliage.

Par exemple, la première portion de rabat possède une forme oblongue.

Selon une caractéristique, une bande de renfort est prévue au droit de la languette, ceci afin de renforcer cette dernière lors du soulèvement de l'emballage par la languette formant poignée.

Selon une caractéristique, à l'extrémité de la languette opposée à celle raccordée à la première portion de rabat, ladite languette est raccordée à une deuxième portion d'une troisième partie du flan, suivant une ligne de pliage, parallèle à la première ligne de pliage, ladite deuxième portion étant raccordée à la troisième partie par une autre ligne de pliage parallèle à la ligne de pliage suivant laquelle sont raccordées la deuxième portion et la languette.

Selon une caractéristique, la troisième partie présente des lignes de prédécoupe qui s'étendent sensiblement dans le prolongement des lignes de prédécoupe de la première partie, à partir de la ligne de pliage suivant laquelle sont raccordées la deuxième portion et la languette et jusqu'à une zone où chacune de ces lignes de prédécoupe amorce un retour en direction de ladite ligne de pliage.

Ainsi, lors du détachement partiel de la languette de l'emballage, la présence de la dernière ligne de pliage raccordant la deuxième portion à la troisième partie et des lignes de prédécoupe dans la troisième partie du flan permet à la languette de s'articuler autour de cette ligne de pliage et, lors du transport de l'emballage par un utilisateur, cette languette peut pénétrer à l'intérieur du périmètre de l'emballage défini en partie par la ligne de pliage entre la deuxième portion et la languette et donc, là encore, ceci permet d'accroître l'espace disponible pour l'introduction des doigts de l'utilisateur.

Selon une caractéristique, l'emballage est un emballage en carton.

Selon une caractéristique, l'emballage comporte un fond et un couvercle et, par exemple, la première partie du flan forme le couvercle.

Selon une caractéristique, la troisième partie constitue une des parois latérales de l'emballage, les deux extrémités de la languette étant dès lors respectivement en contact avec le rabat et la partie latérale.

Selon une caractéristique, la partie latérale est raccordée à une partie latérale elle-même raccordée à une partie latérale elle-même raccordée à une partie latérale, lesdites parties latérales ayant des rabats positionnés sous le couvercle et présentant chacun un évidement central pour l'un et latéral pour les autres coopérant avec la languette.

D'autres caractéristiques et avantages apparaîtront au cours de la description qui va suivre, donnée uniquement à titre d'exemple non limitatif et faite en référence aux dessins annexés, sur lesquels :
- la figure 1 est une vue de dessus d'un flan destiné à la réalisation d'un emballage selon l'invention ;
- la figure 2 est une vue partielle schématique en perspective de la partie supérieure de l'emballage après sa mise en forme ;
- la figure 3 est une vue schématique en perspective montrant l'emballage selon l'invention une fois formé et sa poignée en position de transport.

Comme représenté sur la figure 1, un flan désigné par la référence générale notée 10 comporte plusieurs parties raccordées entre elles par des lignes de pliage qui, après pliage suivant ces lignes, vont constituer des parois (couvercle, parois latérales et fond) de l'emballage représenté sur les figures 2 et 3.

Le flan de la figure 1 représente l'intérieur de cet emballage et fait donc apparaître les faces internes des différentes parties.

Plus particulièrement, ce flan comprend une première partie 12 qui est destinée à former le couvercle de l'emballage et raccordée suivant une première ligne de pliage 14 à une deuxième partie 16 constituant un rabat.

La face intérieure de ce rabat que l'on voit sur la figure 1 est destinée à être repliée suivant la ligne de pliage 14 contre la face interne de la première partie 12 et à être maintenue dans cette position rabattue, par exemple, par l'intermédiaire de celle disposée sur des zones de collage représentées schématiquement par les emplacements 18.

A cet effet, la figure 2 représente en traits pointillés la position du rabat 16 contre la face interne de la partie 12 lorsque l'emballage a été formé.

Le flan comprend également une troisième partie 20 raccordée à la première partie 12 par une ligne de pliage 22 et qui est destinée, une fois l'emballage formé, à constituer une des parois latérales de cet emballage.

Cette partie latérale 20 se prolonge longitudinalement à l'extrémité opposée à celle raccordée à la première partie 12, par une autre partie constituant un rabat 24.

Ce rabat est destiné à constituer partiellement le fond de l'emballage une fois que celui-ci aura été formé.

La partie latérale 20 et le rabat 24 sont raccordés entre eux par une ligne de pliage 26.

Le flan comprend également une partie 28 raccordée à la partie latérale 20 par une ligne de pliage 30 et qui est destinée elle aussi, une fois l'emballage formé, à en constituer une des parois latérales.

Cette partie, qualifiée elle aussi de latérale, se prolonge longitudinalement à ses deux extrémités opposées selon des rabats 32 et 34 qui sont respectivement raccordés à celle-ci par deux lignes de pliage respectives 36 et 38.

Une fois l'emballage mis en forme, le rabat 32 est destiné à venir se positionner sous le couvercle 12, tandis que le rabat 34 viendra se positionner au-dessus du rabat 24.

Le flan comprend une troisième partie 40, qualifiée elle aussi de latérale pour les mêmes raisons que celles invoquées pour les deux parties précédentes 20 et 28 et qui est raccordée à la partie latérale 28 par une ligne de pliage 42.

Cette partie latérale 40 se prolonge elle aussi longitudinalement à ses deux extrémités opposées selon des rabats notés respectivement 44 et 46 qui sont respectivement raccordés à celle-ci par deux lignes de pliage 48 et 50.

Une fois l'emballage mis en forme, le rabat 44 est destiné à venir se positionner sous le couvercle 12 et au-dessus du rabat 32, tandis que le rabat 46 est destiné à venir se positionner sous le rabat 34.

Le flan comprend enfin une quatrième partie 52, qualifiée elle aussi de latérale pour les mêmes raisons qu'indiquées précédemment, et qui est raccordée à la troisième partie latérale 40 par une ligne de pliage 54.

Cette quatrième partie latérale 52 se prolonge longitudinalement à ses deux extrémités opposées selon des rabats respectifs 56 et 58 qui sont respectivement raccordés à celle-ci par deux lignes de pliage respectives 60 et 62.

Une fois l'emballage mis en forme, le rabat 56 vient se positionner sous le rabat 44, tandis que le rabat 58 est placé au-dessus du rabat 46.

La quatrième partie latérale 52 comprend en outre un autre rabat 64 disposé suivant toute sa longueur et raccordé à celle-ci par une ligne de pliage 66.

Sur la face externe de ce rabat 64 est matérialisée une ligne en pointillés 68 représentant différents emplacements pour recevoir, par exemple, de la colle en vue du formage de l'emballage et, plus particulièrement, de la fixation de ce rabat sur la face interne de la première partie latérale 20.

La partie de la description qui va suivre va plus particulièrement concerner la partie supérieure de l'emballage représentée sur les figures 2 et 3 et qui correspond, sur la figure 1, aux première, deuxième et troisième parties respectivement notées 12, 16 et 20.

Dans la première partie 12 du flan 10 est réalisée une prédécoupe 72 qui présente deux ouvertures de préhension 74, 76 disposées, par exemple, symétriquement, de part et d'autre d'une languette 78 qui s'étend longitudinalement entre le rabat 16 et la partie latérale 20, plus précisément, entre la ligne de pliage 14 et la ligne de pliage 22.

Les ouvertures de préhension 74 et 76 sont chacune avantageusement en forme de secteur semi-circulaire.

Cette prédécoupe 72 présente également des lignes de prédécoupe 80, 82 qui délimitent la languette.

On notera que les lignes de prédécoupe 80 et 82 sont discontinues et respectivement disposées de part et d'autre des ouvertures de préhension 74 et 76.

Comme représenté sur les figures 1 et 2, la languette 72 est disposée dans le plan de la première partie formant couvercle 12 afin de permettre l'empilement de flans identiques à celui-ci.

Lorsque l'emballage a été formé, ainsi que représenté à la figure 2, la languette est destinée à être partiellement détachée de cet emballage, après séparation de celle-ci suivant les lignes de prédécoupe précitées, pour constituer une poignée ou anse, ainsi que représenté à la figure 3.

La languette 78 présente deux extrémités 78a et 78b qui sont respectivement en contact avec le rabat 16 et la partie latérale 20.

Au niveau de l'extrémité 78a, la languette est raccordée au rabat 16 suivant une portion de la ligne de pliage 14, notée ici 14a, et qui constitue le prolongement de cette dernière dans la partie médiane du rabat.

Plus précisément, la languette est raccordée à une première portion 84 du rabat suivant cette ligne de pliage 14a et cette portion est elle-même raccordée à l'ensemble du rabat par une ligne de pliage 86 qualifiée de première ligne de pliage au sens de la présente invention.

La ligne de pliage 14, plus particulièrement la fraction 14a, constitue une deuxième ligne de pliage au sens de la présente invention.

Dans le cas présent, la première portion 84 est disposée perpendiculairement à l'extension longitudinale de la languette et présente une forme sensiblement oblongue, conférant ainsi à l'ensemble languette-première portion une forme générale de T en position couchée (figure 1).

Le rabat 16 représente deux lignes de prédécoupe 88, 90 qui sont disposées au niveau des extrémités opposées de la première portion 84 prises suivant une direction transversale par rapport à l'extension longitudinale de la languette. On notera que la dimension de cette première portion qui s'étend entre ses deux extrémités opposées est appelée dimension transversale.

On notera que ces deux extrémités opposées de la première portion présentent chacune une forme semi-circulaire.

La présence de ces lignes de prédécoupe entre le rabat 16 et la première portion 84 de celui-ci dans une zone agencée entre les première et deuxième lignes de pliage permet à cette première portion d'être articulée suivant cette première ligne de pliage.

A proximité de l'extrémité 78a de la languette, et à distance des ouvertures de préhension 74 et 76, deux autres ouvertures notées 92, 94 sont aménagées dans le couvercle 12, ici symétriquement, de part et d'autre de la languette et en regard des deux fractions 84a, 84b de la première portion 84 qui s'étendent transversalement par rapport à ladite languette au-delà de celle-ci.

Ces ouvertures 92, 94 vont permettre l'articulation de la première portion 84 suivant la première ligne de pliage 86 après que le rabat 16 ait été replié contre la face interne du couvercle 12.

On notera que les première et deuxième lignes de pliage respectivement notées 86 et 14a sont agencées perpendiculairement à l'extension longitudinale de la languette.

La première portion de rabat 84 possède en outre, comme cela apparaît sur les figures 1 à 3, une extension transversale supérieure à celle de la languette, étant donné qu'elle va constituer un point d'ancrage pour la languette dans l'emballage qui va être fortement sollicitée durant les transports de cet emballage tout particulièrement au droit de la première ligne de pliage qui joue, en quelque sorte, le rôle d'une charnière.

Ainsi, cette extension transversale de dimension supérieure procure à la languette une résistance mécanique suffisante qui lui évite d'être arrachée de l'emballage.

Il convient de noter que les dimensions transversales relatives de la languette et de cette première portion de rabat peuvent varier en fonction de la charge qui est susceptible d'être transportée à l'intérieur de l'emballage.

Par ailleurs, la dimension transversale de la languette peut être augmentée et, en correspondance, les dimensions des ouvertures de préhension 74 et 76.

De même, la dimension longitudinale de la première portion 84 prise suivant l'extension longitudinale de la languette peut également, elle aussi, être augmentée pour en assurer un meilleur renfort mécanique.

La languette 78 est raccordée à son extrémité opposée 78b à la troisième partie 20 du flan suivant la ligne de pliage 22 et, plus particulièrement, de la fraction de celle-ci notée 22a et appelée troisième ligne de pliage au sens de la présente invention.

Cette troisième ligne de pliage est parallèle aux lignes de pliage 14, notamment 14a, et 86.

Plus particulièrement, la languette 78 est raccordée par cette ligne de pliage 22a à une deuxième portion 96 qui, elle-même, est raccordée à la troisième partie 20 par une ligne de pliage 98 qualifiée de quatrième ligne de pliage au sens de la présente invention et qui est également parallèle à la troisième ligne de pliage.

La troisième partie 20 présente deux lignes de prédécoupe 100 et 102 qui comportent chacune deux parties : une première partie notée 100a, 102a disposée dans le prolongement de la ligne de prédécoupe respective 80, 82 et qui s'étend à partir de la troisième ligne de pliage 22a jusqu'à une zone où chacune d'elle rejoint une deuxième partie notée 100b, 102b qui amorce un retour en direction de la troisième ligne de pliage, sans aller toutefois jusqu'à l'atteindre, afin d'éviter de fragiliser l'emballage.

On notera par ailleurs que les rabats 32, 44 et 56 présentent chacun un évidement, central 104 pour le rabat 44 et latéral 106 et 108 pour les rabats 32 et 56, destinés chacun à coopérer avec la languette 78, à proximité de son extrémité 78b, afin de servir de support à celle-ci lorsqu'elle sera utilisée en position de transport comme représenté sur la figure 3.

En outre, il convient de noter que la dimension transversale de l'évidement 104 correspond aux dimensions transversales de la languette.

On remarquera qu'il est possible d'agencer, visible sur la figure 1, au droit de la languette 78, une bande de renfort 105 dont la présence sert au renforcement de la poignée ; la bande de renfort 105 peut être adhésive, plastique et déposée en surface sur la languette 78, ou tressée et déposée en sandwich dans le matériau lui-même, ou de toute autre nature.

On va maintenant décrire brièvement la mise en forme de l'emballage 110 à partir du flan 10.

Comme indiqué précédemment, on replie le rabat 16 contre la face intérieure visible sur la figure 1 de la première partie formant couvercle 12 après avoir encollé les emplacements 18 de celle-ci ou bien après avoir retiré des bandes adhésives qui protégeaient ces emplacements déjà encollés.

Ce repliement est effectué suivant la ligne de pliage 14 et, plus précisément suivant la fraction 14a au niveau de la languette 78 et l'on obtient le résultat représenté sur la figure 2 où la face intérieure du rabat 16 est délimitée par des pointillés.

Ainsi, dans cette position repliée, la première portion 84 est disposée en dessous de la languette 78 en regard d'une partie de la face interne de celle-ci, de sorte que la première ligne de pliage 86 s'est rapprochée de la partie médiane de la languette 78 par rapport à la première ligne de pliage.

Après cette opération, on procède également au repliement de chacun des rabats 24, 32, 34, 44, 46, 56, 58 et 64 en direction des faces intérieures des parties latérales concernées 20, 28, 40 et 52 et on procède à l'encollage de la face externe du rabat 64 destiné à être collée avec la face interne de la partie latérale 20.

On replie ensuite tout d'abord les parties latérales 20, 28, conformément à la ligne de pliage 30, suivant un angle droit entre elles, en disposant respectivement le rabat 34 au-dessus du rabat 24 et le rabat 32 en dessous de la partie formant couvercle 12.

On replie ensuite la partie latérale 52, conformément à la ligne de pliage 54, suivant un angle droit par rapport à la partie latérale 40 en prenant soin de disposer respectivement le rabat 56 en dessous du rabat 44 et le rabat 58 au-dessus du rabat 46.

On procède également au repliement du rabat 64 conformément à la ligne de pliage 66 suivant un angle droit par rapport à la face interne visible sur la figure 1 de la partie latérale 52.

Enfin, on replie les parties latérales 28 et 40 conformément à la ligne de pliage 42 suivant un angle droit entre ces deux parties, en prenant soin de disposer le rabat 44 au-dessus du rabat 32 et en dessous du couvercle 12 et le rabat 46 en dessous du rabat 34.

Lors de ces deux dernières opérations d'assemblage, la face externe du rabat 64 est disposée contre une portion de la face interne de la partie latérale 20 afin de fermer de manière permanente l'emballage.

L'emballage 110 ainsi formé a l'allure représentée partiellement à la figure 2 sur laquelle la languette 78 est toujours disposée dans le plan du couvercle 12. Ceci permet, dans cette position, d'empiler les emballages les uns au-dessus des autres.

Il est toutefois possible de ne pas avoir de deuxième ligne de pliage 14a dans la position de la figure 2. Dans ce cas, la première portion de rabat 84 et la portion de languette disposée en regard ne seraient pas planes mais formeraient une sorte de boucle, la première portion restant articulée suivant la première ligne de pliage 86.

Lorsque l'emballage a été mis en forme, il ne reste plus à l'utilisateur désirant transporter cet emballage, une fois rempli, qu'à dégager la poignée à partir de la prédécoupe 72 décrite précédemment.

Pour ce faire, il lui suffit de passer un doigt dans chacune des ouvertures de préhension 74 et 76, par exemple le pouce et l'index, et de soulever.

La poignée 78 se détache alors du couvercle 12 suivant les lignes de prédécoupe 80 et 82.

Lors de ce mouvement, l'articulation de la première portion 84 a lieu d'abord suivant la deuxième ligne de pliage 14a, puis suivant la première ligne de pliage 14a.

Toutefois, en l'absence de deuxième ligne de pliage, comme indiqué plus haut, le mouvement de détachement peut s'en trouver facilité étant donné que l'utilisateur peut glisser un doigt dans la boucle formée par la première portion 84 et la portion de languette disposée en regard.

Dans un tel cas, il est même possible de supprimer les ouvertures de préhension 74 et 76, la boucle précitée remplissant cette fonction.

La prédécoupe 72 a ainsi permis de réaliser une poignée ou anse destinée au transport de l'emballage 110.

Comme représenté sur la figure 3, en soulevant la poignée 78, l'utilisateur exerce un effort sur la première portion 84 qui s'articule alors principalement autour de la première ligne de pliage 86, jouant ainsi le rôle d'une charnière.

Ceci permet à l'extrémité 78a de la poignée de s'écarter de la fraction restante de la ligne de pliage 14 délimitant partiellement le périmètre de l'emballage et qui reste en regard de la ligne de pliage 48 et de venir se placer davantage vers le centre du couvercle 12.

On comprend ainsi qu'avec cette disposition avantageuse de la languette articulée sur le rabat 16, dès lors que celui-ci est maintenu en position repliée contre la face interne du couvercle 12, l'utilisateur souhaitant transporter l'emballage selon l'invention dispose d'un gain de place pour pouvoir placer ses doigts sous la poignée 78.

On notera que le gain d'espace offert ainsi à l'utilisateur et facilitant la préhension de la poignée est fonction de la dimension de la première portion 84 suivant l'extension longitudinale de ladite poignée.

Cependant, cette dimension ne peut malgré tout être augmentée au-delà d'une certaine valeur afin de ne pas réduire la partie du couvercle 12 disposée entre les ouvertures 92, 94 et les ouvertures respectives 74 et 76, ce qui affecterait la résistance mécanique de l'emballage.

Comme on le voit sur la figure 3, les ouvertures 92 et 94 ne constituent plus qu'une seule ouverture qui forme en quelque sorte un décroché dans le couvercle 12 à partir de sa périphérie coïncidant avec la ligne de pliage 14 et permet ainsi avantageusement le repliement de la première portion 84 vers le centre du couvercle 12 suivant les lignes de pliage 14a et 86.

Par ailleurs, lorsque la poignée est détachée de l'emballage (Fig. 3), grâce à la présence de la deuxième ligne de pliage 14a, il est toujours possible d'empiler les emballages les uns au-dessus des autres sans abîmer cette poignée.

En l'absence d'une telle deuxième ligne de pliage 14a, il serait quant même possible d'empiler les emballages, mais il se formerait alors sur la languette un pli à un endroit non nécessairement souhaité.

A l'extrémité opposée 78b de la poignée, lorsque l'utilisateur soulève celle-ci pour la détacher partiellement de l'emballage, grâce aux lignes de prédécoupe 100, 102 décrites précédemment en référence à la figure 1, ladite languette se plie d'abord suivant la troisième ligne de pliage 22a puis suivant la quatrième ligne de pliage 98, de telle manière que la deuxième portion 96 pénètre à l'intérieur du périmètre de l'emballage défini partiellement par la partie latérale 20, de même que la ligne de pliage 22a pénètre à l'intérieur du périmètre de l'emballage défini partiellement par le reste de la ligne de pliage 22 comme représenté sur la figure 3.

Ainsi, cette disposition avantageuse permet là aussi de rapprocher l'extrémité 78b de la poignée du centre du couvercle 12 et donc d'augmenter l'espace libre offert à l'utilisateur pour positionner ses doigts sous la poignée.

On notera que la réalisation d'une telle poignée pour le transport de l'emballage selon l'invention à partir d'une prédécoupe aménagée dans le flan à partir duquel est mis en forme l'emballage, est particulièrement simple de conception et de mise en oeuvre pour l'utilisateur souhaitant transporter l'emballage.

Il convient de noter que ce type d'emballage est par exemple un emballage en carton.

## Revendications

1. Emballage (110) réalisé à partir d'un flan (10) comportant plusieurs parties raccordées entre elles suivant des lignes de pliage, et, dans au moins une partie, dite première partie (12), une prédécoupe (72) définissant notamment des lignes de prédécoupe (72) délimitant une languette (78) qui est disposée dans le plan de ladite première partie et destinée à former, après découpe, une poignée partiellement détachée de l'emballage, la languette (78) étant raccordée, à au moins une (78a) de ses extrémités, à une première portion (84) d'une deuxième partie (16) formant un rabat destiné à être maintenu en position rabattue contre une face dite interne de la première partie, la première portion (84) étant raccordée audit rabat par une première ligne de pliage (86) qui, en position rabattue du rabat, est disposée au moins partiellement au droit de la languette, et, lorsque la languette est partiellement détachée de l'emballage, la première portion s'articule suivant la première ligne de pliage (86), facilitant ainsi la préhension de la languette, **caractérisé en ce que**, à l'extrémité (78a) de la languette (78) qui est raccordée à la première portion de rabat (84), deux ouvertures (92, 94) sont aménagées dans la première partie (12), de part et d'autre de la languette, afin de permettre l'articulation de cette première portion suivant la première ligne de pliage (86), la première portion de rabat (84) possédant une extension transversale supérieure à celle de la languette (78).

2. Emballage selon la revendication 1, **caractérisé en ce que** la prédécoupe (72) présente des ouvertures de préhension (74, 76) disposées de part et d'autre de la languette, à distance de l'extrémité (78a) de cette dernière qui est raccordée à la première portion (84) de rabat.

3. Emballage selon la revendication 1 ou 2, **caractérisé en ce que** des lignes de prédécoupe (88, 90) sont prévues entre la première portion de rabat (84) et ce dernier (16), dans une zone disposée entre la languette et la première ligne de pliage (86).

4. Emballage selon l'une des revendications 1 à 3, **caractérisé en ce que** la première ligne de pliage (86) est agencée sensiblement perpendiculairement à l'extension longitudinale de la languette (78).

5. Emballage selon l'une des revendications 1 à 4, **caractérisé en ce que** la languette (78) est raccordée à la première portion (84) du rabat (16) suivant une deuxième ligne de pliage (14a).

6. Emballage selon l'une des revendications 1 à 5, **caractérisé en ce que** la première portion de rabat (84) possède une forme oblongue.

7. Emballage selon l'une des revendications 1 à 6, **caractérisé en ce qu'**une bande (105) de renfort est prévue au droit de la languette (78).

8. Emballage selon l'une des revendications 1 à 7, **caractérisé en ce que**, à l'extrémité (78b) de la languette qui est opposée à celle (78a) raccordée à la première portion de rabat (84), ladite languette est raccordée à une deuxième portion (96) d'une troisième partie (20) du flan (10), suivant une ligne de pliage (22a) parallèle à la première ligne de pliage (86), ladite deuxième portion (96) étant raccordée à la troisième partie (20) par une autre ligne de pliage (98) parallèle à la ligne de pliage (22a) suivant laquelle sont raccordées la deuxième portion (96) et la languette (78).

9. Emballage selon la revendication 8, **caractérisé en ce que** la troisième partie (20) présente des lignes de prédécoupe (100, 102) qui s'étendent sensiblement dans le prolongement des lignes de prédécoupe (80, 82) de la première partie (12), à partir de la ligne de pliage (22a) et jusqu'à une zone où chacune de ces lignes de prédécoupe amorce un retour en direction de ladite ligne de pliage (22a).

10. Emballage selon l'une des revendications 1 à 9, **caractérisé en ce que** l'emballage (110) est un emballage en carton.

11. Emballage selon l'une des revendications 1 à 10, **caractérisé en ce que** l'emballage (110) comporte un fond (24, 34, 46, 58) et un couvercle (12), la première partie du flan (10) formant le couvercle.

12. Emballage selon la revendication 11, **caractérisé en ce que** la troisième partie (20) constitue une des parois latérales de l'emballage, les deux extrémités (78a, 78b) de la languette (78) étant dès lors respectivement en contact avec le rabat (16) et la partie latérale (20).

13. Emballage selon les revendications 9, 11 et 12 prises conjointement, **caractérisé en ce que** la partie latérale (20) est raccordée à une partie latérale (28) elle-même raccordée à une partie latérale (40) elle-même raccordée à une partie latérale (52), lesdites parties latérales (28, 40, 52) ayant des rabats (32, 44, 56) positionnés sous le couvercle (12) et présentant chacun un évidement central (104) pour l'un (44) et latéral (106, 108) pour les autres (32, 56) coopérant avec la languette (78).

## Claims

1. A packaging (110) produced from a blank (10) comprising a plurality of parts which are connected together along fold lines and, in at least one part, referred to as the first part (12), a pre-cutout (72) defining in particular pre-cutout lines (72) delimiting a tongue portion (78) which is disposed in the plane of said first part and which after being cut out is intended to form a handle which is partially detached from the packaging, the tongue portion (78) being connected at at least one (78a) of its ends to a first portion (84) of a second part (16) forming a flap intended to be held in a folded-over position against a face referred to as the internal face of the first part, the first portion (84) being connected to said flap by a first fold line (86) which, in the folded-over position of the flap, is at least partially superposed with respect to the tongue portion and, when the tongue portion is partially detached from the packaging, the first portion is hinged along the first fold line (86), thus facilitating gripping the tongue portion, **characterised in that** at the end (78a) of the tongue portion (78) which is connected to the first flap portion (84) two openings (92, 94) are provided in the first part (12) on respective sides of the tongue portion in order to permit hinging of said first portion along the first fold line (86), the first flap portion (84) being of a transverse extent greater than that of the tongue portion (78).

2. A packaging according to claim 1 **characterised in that** the pre-cutout (72) has gripping openings (74, 76) on respective sides of the tongue portion at a spacing from the end (78a) of the latter which is connected to the first flap portion (84).

3. A packaging according to claim 1 or claim 2 **characterised in that** pre-cutout lines (88, 90) are provided between the first flap portion (84) and the flap part (16) in a zone disposed between the tongue portion and the first fold line (86).

4. A packaging according to one of claims 1 to 3 **characterised in that** the first fold line (86) is arranged substantially perpendicularly to the longitudinal extent of the tongue portion (78).

5. A packaging according to one of claims 1 to 4 **characterised in that** the tongue portion (78) is connected to the first portion (84) of the flap (16) along a second fold line (14a).

6. A packaging according to one of claims 1 to 5 **characterised in that** the first flap portion (84) is of an oblong shape.

7. A packaging according to one of claims 1 to 6 **characterised in that** a reinforcing band (105) is superposed with respect to the tongue portion (78).

8. A packaging according to one of claims 1 to 7 **characterised in that**, at the end (78b) of the tongue portion which is opposite to that (78a) connected to the first flap portion (84), said tongue portion is connected to a second portion (96) of a third part (20) of the blank (10) along a fold line (22a) parallel to the first fold line (86), said second portion (96) being connected to the third part (20) by another fold line (98) parallel to the fold line (22a) along which the second portion (96) and the tongue portion (78) are connected.

9. A packaging according to claim 8 **characterised in that** the third part (20) has pre-cutout lines (100, 102) which extend substantially in line with the pre-cutout lines (80, 82) of the first part (12) from the fold line (22a) and as far as a zone in which each of said pre-cutout lines starts to return in the direction of said fold line (22a).

10. A packaging according to one of claims 1 to 9 **characterised in that** the packaging (110) is a cardboard packaging.

11. A packaging according to one of claims 1 to 10 **characterised in that** the packaging (110) comprises a bottom (24, 34, 46, 58) and a lid (12), the first part of the blank (10) forming the lid.

12. A packaging according to claim 11 **characterised in that** the third part (20) constitutes one of the side walls of the packaging, the two ends (78a, 78b) of the tongue portion (78) therefore being respectively in contact with the flap (16) and the lateral part (20).

13. A packaging according to claims 9, 11 and 12 in combination **characterised in that** the lateral part (20) is connected to a lateral part (28) itself connected to a lateral part (40) itself connected to a lateral part (52), said lateral parts (28, 40, 52) having flaps (32, 44, 56) positioned under the lid (12) and each having a central aperture (104) for one (44) and a lateral aperture (106, 108) for the others (32, 56) co-operating with the tongue portion (78).

## Patentansprüche

1. Verpackung (110), die ausgehend von einem Zuschnitt bzw. Blankett (10) realisiert ist, umfassend mehrere untereinander entlang von Faltungslinien verbundene Teile, und in wenigstens einem Teil, der erster Teil (12) genannt wird, einen Ausschnitt bzw. Vorausschnitt (72), der insbesondere Ausschnittlinien (72) definiert, die eine Zunge bzw. Lasche (78) begrenzen, welche in der Ebene des ersten Teils angeordnet ist und dazu bestimmt ist, nach einem Ausschneiden bzw. Ausstanzen einen Handgriff bzw. Tragegriff auszubilden, der teilweise von der Verpackung gelöst ist, wobei die Zunge (78) an wenigstens einem (78a) ihrer Enden mit einem ersten Abschnitt (84) eines zweiten Teils (16) verbunden ist, welcher eine Klappe bzw. Umschlag ausbildet, die dazu bestimmt ist, in umgeschlagener Position gegen eine sogenannte Innenseite des ersten Teils gehalten zu werden, wobei der erste Abschnitt (84) an der Klappe durch eine erste Faltungslinie (86) festgelegt ist, welche in umgeschlagener bzw. zurückgeschlagener Position der Klappe wenigstens teilweise in Richtung der Zunge bzw. hierzu senkrecht angeordnet ist, und, wenn die Zunge teilweise von der Verpackung gelöst ist, sich der erste Abschnitt entlang der ersten Faltungslinie (86) verschwenkt, was das Ergreifen der Zunge erleichtert, **dadurch gekennzeichnet, daß** am Ende (78a) der Zunge (78), das mit dem ersten Abschnitt der Klappe (84) verbunden ist, zwei Öffnungen (92, 94) in dem ersten Teil (12) auf beiden Seiten der Zunge ausgebildet sind, um die Umlegung bzw. gelenkige Verschwenkung dieses ersten Abschnittes entlang der ersten Faltungslinie (86) zu ermöglichen, wobei der erste Abschnitt der Klappe (84) eine Quererstreckung besitzt, die über jener der Zunge (78) liegt.

2. Verpackung nach Anspruch 1, **dadurch gekennzeichnet, daß** der Ausschnitt (72) Grifföffnungen (74, 76) aufweist bzw. zur Verfügung stellt, die zu beiden Seiten der Zunge in Abstand von dem Ende (78a) der letzteren, welches an dem ersten Abschnitt (84) der Klappe festgelegt ist, angeordnet sind.

3. Verpackung nach Anspruch 1 oder 2, **dadurch gekennzeichnet, daß** die Ausschnittlinien (88, 90) zwischen dem ersten Abschnitt der Klappe (84) und jenem letzteren (16) in einem Bereich, der zwischen der Zunge und der ersten Faltungslinie (86) angeordnet ist, vorgesehen sind.

4. Verpackung nach einem der Ansprüche 1 bis 3, **dadurch gekennzeichnet, daß** die erste Faltungslinie (86) im wesentlichen senkrecht auf die Längserstreckung der Zunge (78) angeordnet ist.

5. Verpackung nach einem der Ansprüche 1 bis 4, **dadurch gekennzeichnet, daß** die Zunge (78) an dem ersten Abschnitt (84) der Klappe (16) entlang einer zweiten Faltungslinie (14a) angelenkt bzw. verbunden ist.

6. Verpackung nach einem der Ansprüche 1 bis 5, **dadurch gekennzeichnet, daß** der erste Abschnitt der Klappe (84) eine längliche Form besitzt.

7. Verpackung nach einem der Ansprüche 1 bis 6, **dadurch gekennzeichnet, daß** ein Verstärkungsband (105) auf der Seite der Zunge (78) bzw. senkrecht hierzu vorgesehen ist.

8. Verpackung nach einem der Ansprüche 1 bis 7, **dadurch gekennzeichnet, daß** an dem Ende (78b) der Zunge, das entgegengesetzt zu jenem (78a) angeordnet ist, das an dem ersten Abschnitt der Klappe (84) angelenkt ist, die Zunge an einem zweiten Abschnitt (96) eines dritten Teils (20) des Zuschnittes (10) entlang einer Faltungslinie (22a) parallel zu der ersten Faltungslinie (86) angelenkt ist, wobei der zweite Abschnitt (96) an einem dritten Teil (20) durch eine andere Faltungslinie (98) parallel zu der Faltungslinie (22a) angelenkt ist, entlang welcher der zweite Abschnitt (96) und die Zunge (78) angelenkt bzw. verbunden sind.

9. Verpackung nach Anspruch 8, **dadurch gekennzeichnet, daß** der dritte Teil (20) Ausschnittslinien (100, 102) aufweist, welche sich im wesentlichen in der Fortsetzung der Ausschnittslinien (80, 82) des ersten Teils (12) ausgehend von der Faltungslinie (22a) und bis zu einer Zone erstrecken, wo jede der Ausschnittslinien eine Umkehr in Richtung der Faltungslinie (22a) beginnt.

10. Verpackung nach einem der Ansprüche 1 bis 9, **dadurch gekennzeichnet, daß** die Verpackung (110) eine Kartonverpackung ist.

11. Verpackung nach einem der Ansprüche 1 bis 10, **dadurch gekennzeichnet, daß** die Verpackung (110) einen Boden (24, 34, 46, 58) und einen Deckel (12) umfaßt, wobei der erste Teil des Zuschnittes (10) den Deckel ausbildet.

12. Verpackung nach Anspruch 11, **dadurch gekennzeichnet, daß** der dritte Teil (20) eine der Seitenwände der Verpackung ausbildet, wobei die zwei Enden (78a, 78b) der Zunge (78) von dort jeweils in Kontakt mit der Klappe (16) und dem seitlichen Teil (20) sind.

13. Verpackung nach den gemeinsam gesehenen Ansprüchen 9, 11 und 12, **dadurch gekennzeichnet, daß** der seitliche Teil (20) an einem seitlichen Teil (28) festgelegt ist, welcher selbst an einem seitlichen Teil (40) angelenkt bzw. festgelegt ist, welcher selbst an einem seitlichen Teil (52) festgelegt ist, wobei die seitlichen Teile (28, 40, 52) Klappen (32, 44, 56) aufweisen, die unter dem Deckel (12) angeordnet sind und jeweils eine zentrale Ausnehmung (104) für den einen (44) und eine seitliche (106, 108) für die anderen (32, 56) aufweisen, die mit der Zunge (78) kooperieren bzw. zusammenwirken.
